# EUROPÄISCHE PATENTSCHRIFT

(11) **EP 4 665 935 B1**
(45) Veröffentlichungstag und Bekanntmachung des Hinweises auf die Patenterteilung: **04.03.2026**
(21) Anmeldenummer: 24720714.5
(22) Anmeldetag: 10.04.2024
(51) Int. Cl.: E06B 3/24, E06B 3/66, E05D 15/10, E06B 3/46

(54) **ANORDNUNG MIT WENIGSTENS EINEM PROFIL FÜR WENIGSTENS EIN ABDECKELEMENT UND MIT DIESEM WENIGSTENS EINEM ABDECKELEMENT**
ARRANGEMENT WITH AT LEAST ONE PROFILE FOR AT LEAST ONE COVER ELEMENT AND WITH SAID AT LEAST ONE COVER ELEMENT
ARRANGEMENT AVEC AU MOINS UN PROFILÉ POUR AU MOINS UN ÉLÉMENT DE RECOUVREMENT ET AVEC LEDIT AU MOINS UN ÉLÉMENT DE RECOUVREMENT

(30) Priorität: 12.04.2023 AT 502662023
(43) Veröffentlichungstag der Anmeldung: 24.12.2025
(73) Patentinhaber: JULIUS BLUM GMBH, 6973 Höchst (AT)
(72) Erfinder: FISCHER, Florian, 6973 Höchst (AT); KLEINSASSER, Gerhard, 6850 Dornbirn (AT); HÄMMERLE, Hermann, 6890 Lustenau (AT); REISSIG, Matthias, 88131 Lindau (DE); FLOGAUS, Alexander Simon, 88097 Eriskirch (DE)
(74) Vertreter: Torggler & Hofmann Patentanwälte - Innsbruck
(86) Internationale Anmeldenummer: PCT/AT2024/060128
(87) Internationale Veröffentlichungsnummer: WO 2024/211936

(56) Entgegenhaltungen:
- EP-A1- 0 718 458
- EP-B1- 0 910 720
- CH-A5- 695 276
- CN-A- 107 916 860

## Beschreibung

Die vorliegende Erfindung betrifft eine Anordnung mit wenigstens einem Profil für wenigstens ein Abdeckelement, vorzugsweise für ein Fenster, zum Abdecken wenigstens einer Öffnung in einer feststehenden Struktur und wenigstens einem, vorzugsweise im Wesentlichen viereckigen, Abdeckelement, gemäß dem Oberbegriff des Anspruchs 1.

Profile z.B. für Fenster sind aus dem Stand der Technik hinlänglich bekannt. Diese weisen allerdings eine Reihe von Nachteilen auf: Die Profile werden über Beschläge mit der feststehenden Struktur verbunden, wobei die Beschläge z.B. eine Schwenkbewegung um eine vertikale Achse erlauben. Die Beschläge sind dabei in jeder Schwenkstellung des Profils für einen Nutzer sichtbar, was den ästhetischen Eindruck, den das Profil und ein damit verbundenes Abdeckelement erzeugt, schmälert. Außerdem wird für die Befestigung des Beschlags einerseits am Profil und andererseits an der feststehenden Struktur Bauraum benötigt, welcher für die Fläche des Abdeckelements verloren geht.

Ein weiteres Problem insbesondere bei Profilen aus Kunststoff besteht darin, dass diese eine reduzierte Verwindungssteifigkeit aufweisen.

Die Aufgabe der vorliegenden Erfindung besteht darin, ein gegenüber dem Stand der Technik verbessertes Profil anzugeben, bei welchem die aus dem Stand der Technik bekannten Nachteile zumindest teilweise behoben sind. Weiterhin soll eine Anordnung mit wenigstens einem solchermaßen verbesserten Profil und wenigstens einem Abdeckelement angegeben werden.

Diese Aufgabe wird durch die Merkmale des Anspruchs 1 gelöst.

Demnach ist es vorgesehen, dass das Profil für wenigstens ein Abdeckelement, vorzugsweise für ein Fenster, zum Abdecken wenigstens einer Öffnung in einer feststehenden Struktur, wenigstens eine Schnittstelle zur Befestigung des wenigstens einen Abdeckelements und wenigstens einen der feststehenden Struktur im Montagezustand zugewandten Profilkörper umfasst, wobei der wenigstens eine Profilkörper wenigstens eine, in einem Querschnitt im Wesentlichen C-förmige, Führungsschiene zur Führung wenigstens eines Laufwagens aufweist.

Dadurch, dass das Profil wenigstens eine Führungsschiene umfasst, wird eine Verbindungsschnittstelle bereitgestellt, über welche das Profil mit der feststehenden Struktur verbunden werden kann. Weiterhin ergibt sich durch die Integration der Führungsschiene in den wenigstens einen Profilkörper eine kompakte Bauweise, durch welche Bauraum eingespart wird, der in weiterer Folge für die Fläche des Abdeckelements genutzt werden kann. Gleichzeitig ist die Führungsschiene zumindest teilweise durch den Profilkörper nach außen hin abgedeckt, wodurch sich ästhetisch ansprechende architektonische Erscheinungsformen realisieren lassen. Ein weiterer wesentlicher Vorteil ergibt sich insbesondere bei Profilkörpern aus Kunststoff dadurch, dass die Führungsschiene zur Versteifung der Profilkörper genutzt werden kann, wodurch die Führungsschiene neben der eigentlichen Funktion, einen Laufwagen zu führen, eine weitere Funktion erfüllt. Außerdem ermöglicht die Führungsschiene im Vergleich zu Kippbeschlägen für den Nutzer harmonische Bewegungsverläufe des wenigstens einen Abdeckelements.

Vorteilhafte Ausführungsformen bestehen darin, dass die wenigstens eine Führungsschiene einstückig im wenigstens einen Profilkörper ausgebildet ist und/oder in Form wenigstens eines Einlegeteils in den wenigstens einen Profilkörper integriert ist. Bei einer einstückigen Ausbildung kann im Profilkörper beispielsweise ein Kanal vorgesehen sein, welcher als Führungsschiene fungiert. Die Verwendung eines Einlegeteils ist insbesondere dann von Vorteil, wenn der Profilkörper und die Führungsschiene aus verschiedenen Materialien gebildet sind, also z.B. Aluminium / Stahl oder Kunststoff / Stahl.

Bevorzugt ist der wenigstens eine Profilkörper aus Aluminium, vorzugsweise aus einem Aluminiumstrangpressprofil, und/oder aus wenigstens einem Kunststoff gebildet, und/oder wobei der Profilkörper als Hohlprofilkörper ausgebildet ist. Aluminium vermittelt gerade im Fensterbau einen hochwertigen Eindruck. Kunststoff hat vorteilhafte wärmedämmende Eigenschaften. Auch die Verwendung eines Hohlprofilkörpers ist unter dem Aspekt der Wärmedämmung vorteilhaft, da Dämmungen aus Luftpolstern und/oder Dämmmaterialien integriert sein können.

Ergänzend kann das Profil wenigstens eine äußere Dichtung zur, vorzugsweise stirnseitigen, Anlage an der feststehenden Struktur aufweisen.

Als vorteilhaft hat es sich erwiesen, dass die wenigstens eine Schnittstelle wenigstens eine, vorzugsweise zwei, Dichtungen, vorzugsweise aus Silikon, und/oder wenigstens ein Trägerprofil, vorzugsweise aus Aluminium, zur Abstützung des wenigstens einen Abdeckelements, und/oder wenigstens eine, vorzugsweise stoffschlüssige, Haltevorrichtung, vorzugsweise in Form eines doppelseitigen Klebebands, aufweist.

Als Material für die wenigstens eine Dichtung kommen weiche Materialien, also nicht nur Silikon, in Frage. Beispielsweise kann die wenigstens eine Dichtung auch aus EPDM (Ethylen-Propylen-Dien-(Monomer)-Kautschuk) oder Gummi ausgebildet sein.

Ergänzend kann es vorgesehen sein, dass das Profil wenigstens eine Trägerstruktur aufweist, welche zwischen der wenigstens einen Schnittstelle und dem wenigstens einen Profilkörper angeordnet ist, vorzugsweise wobei die wenigstens eine Trägerstruktur wenigstens eine Dämmung umfasst, und/oder aus wenigstens einem Kunststoff gebildet ist. Die Trägerstruktur kann als Kältebrücken-Unterbrecher dienen.

Erfindungsgemäß umfasst die Anordnung wenigstens ein Profil und wenigstens ein, vorzugsweise im Wesentlichen viereckiges, Abdeckelement, wobei das wenigstens eine Abdeckelement über die wenigstens eine Schnittstelle am wenigstens einen Profil befestigt ist. Bevorzugt ist das wenigstens eine Abdeckelement als Fenster, insbesondere umfassend ein dreifaches Isolierglas, ausgebildet.

Gemäß einer vorteilhaften Ausführungsform der Anordnung ist es vorgesehen, dass das wenigstens eine Abdeckelement an wenigstens einem, vorzugsweise an zwei, Außenrand wenigstens eine, vorzugsweise im Wesentlichen quaderförmige, Ausnehmung aufweist, in welche das wenigstens eine Profil eingesetzt ist, vorzugsweise wobei das wenigstens eine Profil durch das wenigstens eine Abdeckelement an wenigstens zwei Seitenflächen abgedeckt ist. Diese Ausführungsform hat eine besonders ansprechende Form, da das wenigstens eine Profil zumindest in einem Schließzustand des wenigstens einen Abdeckelements nach außen hin im Wesentlichen vollständig durch das wenigstens eine Abdeckelement abdeckbar ist.

Ergänzend kann es vorgesehen sein, dass das wenigstens eine Abdeckelement zwei in Montagelage im Wesentlichen horizontale Außenränder aufweist, entlang welchen jeweils wenigstens ein Profil angeordnet ist.

Erfindungsgemäß umfasst die Anordnung wenigstens eine, bevorzugt mehr als eine, Führungsvorrichtung, wobei die wenigstens eine Führungsvorrichtung wenigstens einen Laufwagen, vorzugsweise mit wenigstens einem Wälzkörper, zur verschiebbaren Lagerung in der wenigstens einen Führungsschiene des Profils, vorzugsweise in eine Längsrichtung der wenigstens einen Führungsschiene, und wenigstens einen Trägerkörper zur Befestigung der wenigstens einen Führungsvorrichtung an der feststehenden Struktur aufweist. Mittels einer solchen Führungsvorrichtung können das Profil und das daran angeordnete Abdeckelement in einer technisch einfachen und kompakten Form an der feststehenden Struktur befestigt werden. Bevorzugt kommt mehr als eine solche Führungsvorrichtung zum Einsatz, z.B. zwei oder vier Führungsvorrichtungen. Bei einem im Wesentlichen viereckigen Abdeckelement bietet sich der Einsatz von jeweils einer Führungsvorrichtung pro Ecke an, vorzugsweise wobei zwei der vier Führungsvorrichtungen spiegelsymmetrisch zu den anderen zwei Führungsvorrichtungen angeordnet sind, sodass bei zwei Führungsvorrichtungen der Trägerkörper jeweils an der feststehenden Struktur und bei den anderen zwei Führungsvorrichtungen der Trägerkörper jeweils am wenigstens einen Abdeckelement angeordnet sind.

Erfindungsgemäß sind der wenigstens eine Laufwagen und der wenigstens eine Trägerkörper über wenigstens einen Gelenkhebelmechanismus miteinander verbunden, wobei der wenigstens eine Gelenkhebelmechanismus wenigstens zwei über eine erste Gelenkachse gelenkig miteinander verbundene Traghebel, und wenigstens zwei über eine zweite Gelenkachse gelenkig miteinander verbundene Antriebshebel aufweist, bevorzugt wobei die erste Gelenkachse und die zweite Gelenkachse im Wesentlichen orthogonal zueinander verlaufen.

Ergänzend kann es vorgesehen sein, dass die Anordnung wenigstens ein Stockprofilkörper zur Befestigung an der feststehenden Struktur aufweist, bevorzugt wobei der wenigstens eine Stockprofilkörper wenigstens eine Stockführungsschiene zur Führung wenigstens eines Laufwagens aufweist, besonders bevorzugt wobei die wenigstens eine, in einem Querschnitt im Wesentlichen C-förmige, Stockführungsschiene im Wesentlichen parallel zur wenigstens einen Führungsschiene des wenigstens einen Profils angeordnet ist. Die wenigstens eine Stockführungsschiene kann einstückig im wenigstens einen Stockprofilkörper ausgebildet sein und/oder in Form wenigstens eines Einlegeteils in den wenigstens einen Stockprofilkörper integriert sein.

Es bietet sich an, dass der wenigstens eine Stockprofilkörper wenigstens eine mittlere Dichtung zur Anlage am wenigstens einen Profilkörper des wenigstens einen Profils aufweist, und/oder aus Aluminium und/oder wenigstens einen Kunststoff gebildet ist, und/oder wenigstens einen Stockträgerkörper, vorzugsweise aus wenigstens einem Kunststoff, aufweist, und/oder wenigstens ein äußeres, dem wenigstens einen Abdeckelement zugewandtes Teilprofil und wenigstens ein inneres Teilprofil umfasst, vorzugsweise wobei die beiden Teilprofile über wenigstens einen Verbinder, vorzugsweise aus wenigstens einem Kunststoff, miteinander verbunden oder verbindbar sind, und/oder wenigstens eine Dämmung aufweist. Durch das Vorsehen wenigstens eines äußeren, dem wenigstens einen Abdeckelement zugewandten Teilprofils und wenigstens eines inneren Teilprofils ist der Stockprofilkörper modular an verschiedene Einbautiefen anpassbar.

Es kann in vorteilhafter Weise vorgesehen sein, dass die Anordnung wenigstens eine Laibung aufweist, welche den wenigstens einen Stockprofilkörper abdeckt, vorzugsweise wobei die wenigstens eine Laibung aus Aluminium und/oder wenigstens einem Kunststoff gebildet ist, und/oder wenigstens eine innere Dichtung zur Anlage am wenigstens einen Profilkörper des wenigstens einen Profils aufweist.

Als besonders günstig hat es sich herausgestellt, dass die Anordnung wenigstens eine feststehende Struktur mit wenigstens einer Öffnung aufweist, wobei das wenigstens eine Abdeckelement zwischen einer Schließstellung, in welcher das Abdeckelement die wenigstens eine Öffnung im Wesentlichen abdeckt und einer Offenstellung, in welcher das wenigstens eine Abdeckelement im Wesentlichen orthogonal von der wenigstens einen Öffnung beabstandet ist, und vorzugsweise einer Verschiebestellung, in welcher das wenigstens eine Abdeckelement seitlich versetzt gegenüber der wenigstens einen Öffnung angeordnet ist, bewegbar gelagert ist, vorzugsweise wobei das wenigstens eine Abdeckelement in der Schließstellung im Wesentlichen oberflächenbündig in der feststehenden Struktur versenkt ist.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: ein erstes Ausführungsbeispiel einer Anordnung mit einer feststehenden Struktur und einem Abdeckelement in einer perspektivischen Ansicht,
- Fig. 2 bis 4: das erste Ausführungsbeispiel in einer Seitenansicht (Fig. 2) und einer Querschnittsansicht entlang der Querschnittsebene 49 (Fig. 3), wobei die Fig. 4 einen vergrößerten Ausschnitt 50 der Querschnittsansicht zeigt,
- Fig. 5: ein zweites Ausführungsbeispiel in einer Querschnittsansicht, wobei der Ausschnitt 50 vergrößert dargestellt ist,
- Fig. 6 bis 8: ein weiteres Ausführungsbeispiel einer Anordnung mit einer feststehenden Struktur und einem Abdeckelement, wobei das Abdeckelement in einer Schließstellung (Fig. 6), einer Offenstellung (Fig. 7) und in einer Verschiebestellung (Fig. 8) angeordnet ist, jeweils in einer perspektivischen Ansicht,
- Fig. 9 bis 11: ein Ausführungsbeispiel einer Anordnung aus zwei Führungsschienen und zwei Stockführungsschienen, welche über vier Führungsvorrichtungen miteinander verbunden sind, wobei die Anordnung in Fig. 9 in der Schließstellung, in Fig. 10 in der Offenstellung und in Fig. 11 in der Verschiebestellung dargestellt ist, jeweils in einer perspektivischen Ansicht, wobei der Ausschnitt 51 vergrößert dargestellt ist, und
- Fig. 12 bis 14: ein Ausführungsbeispiel einer Führungsvorrichtung in der Schließstellung (Fig. 12), der Offenstellung (Fig. 14) und einer Zwischenstellung (Fig. 13), jeweils in einer perspektivischen Ansicht.

Nur die in den Abbildungen 6-14 gezeigten Ausführungsformen sind Bestandteil der vorliegenden Erfindung.

Fig. 1 bis 4 zeigt ein erstes Ausführungsbeispiel einer Anordnung 15 mit wenigstens einem Profil 1 und wenigstens einem, vorzugsweise im Wesentlichen viereckigen, Abdeckelement 2, wobei das wenigstens eine Abdeckelement 2 über die wenigstens eine Schnittstelle 3 am wenigstens einen Profil 1 befestigt ist, vorzugsweise wobei das wenigstens eine Abdeckelement 2 als Fenster, insbesondere umfassend ein dreifaches Isolierglas, ausgebildet ist. Im Falle eines dreifachen Isolierglases sind drei Verglasungen 46 vorgesehen.

Das Abdeckelement 2 ist dazu ausgebildet, eine Öffnung 40 in der feststehenden Struktur 5 abzudecken.

Das Profil 1 umfassend wenigstens eine Schnittstelle 3 zur Befestigung des wenigstens einen Abdeckelements 2 und wenigstens einen der feststehenden Struktur 5 im Montagezustand zugewandten Profilkörper 6, wobei der wenigstens eine Profilkörper 6 wenigstens eine, in einem Querschnitt im Wesentlichen C-förmige, Führungsschiene 7 zur Führung wenigstens eines Laufwagens 8 aufweist.

Die wenigstens eine Führungsschiene 7 ist in Form wenigstens eines Einlegeteils in den wenigstens einen Profilkörper 6 integriert.

Der wenigstens eine Profilkörper 6 ist aus Aluminium, vorzugsweise aus einem Aluminiumstrangpressprofil gebildet und als Hohlprofilkörper ausgebildet.

Das Profil 1 weist wenigstens eine äußere Dichtung 9 zur, vorzugsweise stirnseitigen, Anlage an der feststehenden Struktur 5 auf.

Die wenigstens eine Schnittstelle 3 zur Befestigung des wenigstens einen Abdeckelements 2 weist Dichtungen 10, vorzugsweise aus Silikon, auf, wobei eine erste Dichtung 10 zwischen einer Stirnfläche des Abdeckelements 2, vorzugsweise eine Stirnfläche eines vorderen Glaselements des Abdeckelements 2, und wenigstens einem Trägerprofil 11 und eine weitere Dichtung 10 zwischen einer Seitenfläche des Abdeckelements 2, vorzugsweise eine Seitenfläche eines vorderen Glaselements des Abdeckelements 2, und dem wenigstens einen Trägerprofil 11 angeordnet ist. Die beiden Dichtungen 10 sind voneinander beanstandet.

Das wenigstens ein Trägerprofil 11, vorzugsweise aus Aluminium, ist zur Abstützung des wenigstens einen Abdeckelements 2 ausgebildet.

Die Schnittstelle 3 weist wenigstens eine, vorzugsweise stoffschlüssige, Haltevorrichtung 12, vorzugsweise in Form eines doppelseitigen Klebebands auf, vorzugsweise wobei die Haltevorrichtung 12 zwischen den Dichtungen 10 angeordnet ist.

Das Profil 1 weist wenigstens eine Trägerstruktur 13, welche zwischen der wenigstens einen Schnittstelle 3 und dem wenigstens einen Profilkörper 6 angeordnet ist, wobei die wenigstens eine Trägerstruktur 13 wenigstens eine Dämmung 14 umfasst und aus wenigstens einem Kunststoff gebildet ist.

Das wenigstens eine Abdeckelement 2 weist an wenigstens einem, vorzugsweise an zwei, Außenrand 16, 17 wenigstens eine, vorzugsweise im Wesentlichen quaderförmige, Ausnehmung 18 auf, in welche das wenigstens eine Profil 1 eingesetzt ist, vorzugsweise wobei das wenigstens eine Profil 1 durch das wenigstens eine Abdeckelement 2 an wenigstens zwei Seitenflächen 19, 20 abgedeckt ist. Auf diese Weise ist das Profil 1 in ein gedachtes im Wesentlichen quaderförmiges Volumen des Abdeckelements 2 integriert, wodurch sich eine kompakte Bauform und ein ästhetisches Erscheinungsbild ergeben.

Im konkret dargestellten Ausführungsbeispiel weist das wenigstens eine Abdeckelement 2 zwei in Montagelage im Wesentlichen horizontale Außenränder 16, 17 oben und unten auf, entlang welchen jeweils wenigstens ein Profil 1 angeordnet ist.

Die Anordnung 15 weist wenigstens ein Stockprofilkörper 29 zur Befestigung an der feststehenden Struktur 5, insbesondere an einem Fensterstock einer feststehenden Struktur 5, auf, wobei der wenigstens eine Stockprofilkörper 29 wenigstens eine Stockführungsschiene 30 zur Führung wenigstens eines Laufwagens 8 aufweist, wobei die wenigstens eine, in einem Querschnitt im Wesentlichen C-förmige, Stockführungsschiene 30 im Wesentlichen parallel zur wenigstens einen Führungsschiene 7 des wenigstens einen Profils 1 angeordnet ist.

Der wenigstens eine Stockprofilkörper 29 weist wenigstens eine mittlere Dichtung 31 zur Anlage am wenigstens einen Profilkörper 6 des wenigstens einen Profils 1 auf, ist aus Aluminium und wenigstens einen Kunststoff gebildet ist und weist wenigstens einen Stockträgerkörper 32, vorzugsweise aus wenigstens einem Kunststoff, auf.

Der wenigstens eine Stockprofilkörper 29 umfasst wenigstens ein äußeres, dem wenigstens einen Abdeckelement 2 zugewandtes Teilprofil 33 und wenigstens ein inneres Teilprofil 34 umfasst, vorzugsweise wobei die beiden Teilprofile 33, 34 über wenigstens einen Verbinder 35, vorzugsweise aus wenigstens einem Kunststoff, miteinander verbunden oder verbindbar sind.

Der wenigstens eine Stockprofilkörper 29 weist wenigstens eine Dämmung 36 auf.

Die Anordnung 15 weist wenigstens eine Laibung 37 auf, welche den wenigstens einen Stockprofilkörper 29 abdeckt, wobei die wenigstens eine Laibung 37 aus Aluminium gebildet ist und wenigstens eine innere Dichtung 39 zur Anlage am wenigstens einen Profilkörper 6 des wenigstens einen Profils 1 aufweist. In der Laibung 37 kann eine Dämmung 45 angeordnet sein. Alternativ oder ergänzend kann die Laibung 37 wenigstens eine Abschlussleiste 47, vorzugsweise aus Aluminium, umfassen, vorzugsweise wobei die Abschlussleiste 47 einer Innenseite der feststehende Struktur 5 zugewandt ist.

Insgesamt gesehen können z.B. drei Dichtungsebenen vorgesehen sein, welche durch eine äußere Dichtung 9, eine mittlere Dichtung 31 und eine innere Dichtung 39 gebildet sind. Die Dichtungen wirken bei diesem und beim nachfolgend beschriebenen Ausführungsbeispiel alle in dieselbe Richtung quer zum wenigstens einen Abdeckelement.

An der feststehenden Struktur 5 können an einer Außenseite eine Fassadenverkleidung 41, vorzugsweise aus Aluminium, und/oder eine Fassadendämmung 42 angeordnet sein. Alternativ oder ergänzend können an einer Innenseite eine innere Verkleidung 43, vorzugsweise aus Aluminium, und/oder eine Dämmung 44 angeordnet sein.

Fig. 5 zeigt ein zweites Ausführungsbeispiel einer Anordnung 15. Das Profil 1 und die Baugruppe an der feststehenden Struktur 5, umfassend den Stockprofilkörper 29, sind ähnlich zum ersten Ausführungsbeispiel ausgebildet, sodass im Folgenden nur die wesentlichen Unterschiede benannt werden.

Der wenigstens eine Profilkörper 6 ist aus wenigstens einem Kunststoff gebildet. Die Trägerstruktur 13 ist einstückig mit dem Profilkörper 6 ausgebildet. In der Trägerstruktur 13 sind Hohlkammern mit Luft ausgebildet, welche als Dämmung 14 wirken.

Der Stockprofilkörper 29 ist aus wenigstens einem Kunststoff gebildet und einstückig mit dem Stockträgerkörper 32 verbunden.

Die Führungsschiene 7 und die Stockführungsschiene 30 sind z.B. aus Stahl gebildet und dienen neben der Führung jeweils wenigstens eines Laufwagens 8 (vgl. die Fig. 9 ff.) der Versteigung des Profilkörper 6 oder des Stockprofilkörpers 29.

Die Laibung 38 kann z.B. aus einem Brett, vorzugsweise aus Holz oder aus einem holzähnlichen Werkstoff gebildet sein.

Die Fig. 6 bis 8 zeigen ein weiteres Ausführungsbeispiel einer Anordnung 15 mit einer feststehenden Struktur 5 und einem Abdeckelement 2. Dabei können z.B. die in der Fig. 4 oder die in der Fig. 5 gezeigten Profile 1 und/oder Stockprofilkörper 29 verbaut sein.

Die Anordnung 15 weist wenigstens eine feststehende Struktur 5 mit wenigstens einer Öffnung 40 auf, wobei das wenigstens eine Abdeckelement 2 zwischen einer Schließstellung (Fig. 6), in welcher das Abdeckelement 2 die wenigstens eine Öffnung 40 im Wesentlichen abdeckt und einer Offenstellung (Fig. 7), in welcher das wenigstens eine Abdeckelement 2 im Wesentlichen orthogonal von der wenigstens einen Öffnung 40 beabstandet ist, und vorzugsweise einer Verschiebestellung (Fig. 8), in welcher das wenigstens eine Abdeckelement 2 seitlich versetzt gegenüber der wenigstens einen Öffnung 40 angeordnet ist, bewegbar gelagert ist, vorzugsweise wobei das wenigstens eine Abdeckelement 2 in der Schließstellung im Wesentlichen oberflächenbündig in der feststehenden Struktur 5 versenkt ist.

Die Fig. 9 bis 11 zeigen ein Ausführungsbeispiel einer Anordnung aus zwei Führungsschienen 7 und zwei Stockführungsschienen 30, welche über vier Führungsvorrichtungen 21 miteinander verbunden sind, wobei die Anordnung in Fig. 9 in der Schließstellung, in Fig. 10 in der Offenstellung und in Fig. 11 in der Verschiebestellung dargestellt ist. Die Fig. 12 bis 14 zeigen ein Ausführungsbeispiel der Führungsvorrichtung 21 in der Schließstellung (Fig. 12), der Offenstellung (Fig. 14) und einer Zwischenstellung (Fig. 13).

Die in den Fig. 9 bis 11 gezeigte Anordnung kann bei den in den Fig. 2 bis 4 oder der Fig. 5 gezeigten Ausführungsform eingesetzt werden, um die das Profil 1 an der feststehenden Struktur 5 bewegbar zu lagern. Dabei kann ein erstes Paar aus einer Führungsschiene 7 und einer Stockführungsschiene 30 am oberen Außenrand 16 des Abdeckelements 2 und ein zweites Paar aus einer Führungsschiene 7 und einer Stockführungsschiene 30 am unteren Außenrand 17 des Abdeckelements 2 angeordnet werden.

Die vier Führungsvorrichtungen 21 können im Wesentlichen identisch ausgebildet sein, wobei jeweils eine Führungsvorrichtung 21 bewegungsgekoppelt mit der Führungsschiene 7 und eine Führungsvorrichtung 21 bewegungsgekoppelt mit der Stockführungsschiene 30 verbunden ist, wodurch sich eine spiegelsymmetrische Anordnung der Führungsvorrichtungen 21 ergibt. Im konkret dargestellten Fall fahren die jeweils rechten Führungsvorrichtungen 21 bei einer seitlichen Verschiebebewegung des Abdeckelements 2 mit dem Abdeckelement 2 mit, wobei die linken Führungsvorrichtungen 21 ortsfest an der feststehenden Struktur 5 angeordnet sind.

Die an der feststehenden Struktur 5 angeordneten Führungsvorrichtungen 21 umfassen jeweils wenigstens einen Laufwagen 8, vorzugsweise mit wenigstens einem Wälzkörper 4, zur verschiebbaren Lagerung in der wenigstens einen Führungsschiene 7 des Profils 1, vorzugsweise in eine Längsrichtung 22 der wenigstens einen Führungsschiene 7, und wenigstens einen Trägerkörper 23 zur Befestigung der Führungsvorrichtungen 21 an der feststehenden Struktur 5.

Die mit dem Abdeckelement 2 bewegungsgekoppelten Führungsvorrichtungen 21 umfassen jeweils wenigstens einen Laufwagen 8, vorzugsweise mit wenigstens einem Wälzkörper 4, zur verschiebbaren Lagerung in der wenigstens einen Stockführungsschiene 30 des Stockprofilkörpers 30, vorzugsweise in eine Längsrichtung 22 der wenigstens einen Stockführungsschiene 30, und wenigstens einen Trägerkörper 23 zur Befestigung der Führungsvorrichtungen 21 am Abdeckelement 2 oder am Profil 1.

Bewegungen der Führungsvorrichtungen 21, insbesondere bei einer Bewegung des Abdeckelements 2 aus der Schließstellung in die Offenstellung, können über wenigstens eine Synchronisationsvorrichtung miteinander synchronisiert sein.

Hierzu kann z.B. eine Antriebswelle 48 vorgesehen sein, welche z.B. mit wenigstens einer, vorzugsweise elektrischen, Antriebsvorrichtung gekoppelt sein kann.

Wie insbesondere aus den Fig. 12 bis 14 hervorgeht, können der wenigstens eine Laufwagen 8 und der wenigstens eine Trägerkörper 23 über wenigstens einen Gelenkhebelmechanismus 24 miteinander verbunden sein, bevorzugt wobei der wenigstens eine Gelenkhebelmechanismus 24 wenigstens zwei über eine erste Gelenkachse 25 gelenkig miteinander verbundene Traghebel 26, und wenigstens zwei über eine zweite Gelenkachse 27 gelenkig miteinander verbundene Antriebshebel 28 aufweist, besonders bevorzugt wobei die erste Gelenkachse 25 und die zweite Gelenkachse 27 im Wesentlichen orthogonal zueinander verlaufen.

## Patentansprüche

1. Anordnung (15) mit wenigstens einem Profil (1) für wenigstens ein Abdeckelement (2), vorzugsweise für ein Fenster, zum Abdecken wenigstens einer Öffnung (40) in einer feststehenden Struktur (5) und mit wenigstens einem, vorzugsweise im Wesentlichen viereckigen, Abdeckelement (2), umfassend wenigstens eine Schnittstelle (3) zur Befestigung des wenigstens einen Abdeckelements (2) und wenigstens einen der feststehenden Struktur (5) im Montagezustand zugewandten Profilkörper (6), wobei der wenigstens eine Profilkörper (6) wenigstens eine, in einem Querschnitt im Wesentlichen C-förmige, Führungsschiene (7) zur Führung wenigstens eines Laufwagens (8) aufweist, wobei das wenigstens eine Abdeckelement (2) über die wenigstens eine Schnittstelle (3) am wenigstens einen Profil (1) befestigt ist, wobei die Anordnung (15) wenigstens eine, bevorzugt mehr als eine, Führungsvorrichtung (21) umfasst, wobei die wenigstens eine Führungsvorrichtung (21) wenigstens einen Laufwagen (8), vorzugsweise mit wenigstens einem Wälzkörper (4), zur verschiebbaren Lagerung in der wenigstens einen Führungsschiene (7) des Profils (1), vorzugsweise in eine Längsrichtung (22) der wenigstens einen Führungsschiene (7), und wenigstens einen Trägerkörper (23) zur Befestigung der wenigstens einen Führungsvorrichtung (21) an der feststehenden Struktur (5) aufweist, wobei der wenigstens eine Laufwagen (8) und der wenigstens eine Trägerkörper (23) über wenigstens einen Gelenkhebelmechanismus (24) miteinander verbunden sind, **dadurch gekennzeichnet, dass** der wenigstens eine Gelenkhebelmechanismus (24) wenigstens zwei über eine erste Gelenkachse (25) gelenkig miteinander verbundene Traghebel (26), und wenigstens zwei über eine zweite Gelenkachse (27) gelenkig miteinander verbundene Antriebshebel (28) aufweist.

2. Anordnung (15) nach Anspruch 1, wobei die wenigstens eine Führungsschiene (7) einstückig im wenigstens einen Profilkörper (6) ausgebildet ist und/oder in Form wenigstens eines Einlegeteils in den wenigstens einen Profilkörper (6) integriert ist.

3. Anordnung (15) nach Anspruch 1 oder 2, wobei der wenigstens eine Profilkörper (6) aus Aluminium, vorzugsweise aus einem Aluminiumstrangpressprofil, und/oder aus wenigstens einem Kunststoff gebildet ist, und/oder wobei der Profilkörper (6) als Hohlprofilkörper ausgebildet ist.

4. Anordnung (15) nach einem der Ansprüche 1 bis 3, wobei das Profil (1) wenigstens eine äußere Dichtung (9) zur, vorzugsweise stirnseitigen, Anlage an der feststehenden Struktur (5) aufweist.

5. Anordnung (15) nach einem der Ansprüche 1 bis 4, wobei die wenigstens eine Schnittstelle (3)
- wenigstens eine, vorzugsweise zwei, Dichtung(en) (10), vorzugsweise aus Silikon, und/oder
- wenigstens ein Trägerprofil (11), vorzugsweise aus Aluminium, zur Abstützung des wenigstens einen Abdeckelements (2), und/oder
- wenigstens eine, vorzugsweise stoffschlüssige, Haltevorrichtung (12), vorzugsweise in Form eines doppelseitigen Klebebands,
aufweist.

6. Anordnung (15) nach einem der Ansprüche 1 bis 5, wobei das Profil (1) wenigstens eine Trägerstruktur (13) aufweist, welche zwischen der wenigstens einen Schnittstelle (3) und dem wenigstens einen Profilkörper (6) angeordnet ist, vorzugsweise wobei die wenigstens eine Trägerstruktur (13) wenigstens eine Dämmung (14) umfasst, und/oder aus wenigstens einem Kunststoff gebildet ist.

7. Anordnung (15) nach einem der Ansprüche 1 bis 6, wobei das wenigstens eine Abdeckelement (2) als Fenster, insbesondere umfassend ein dreifaches Isolierglas, ausgebildet ist.

8. Anordnung (15) nach einem der Ansprüche 1 bis 7, wobei das wenigstens eine Abdeckelement (2) an wenigstens einem, vorzugsweise an zwei, Außenrand (16, 17) wenigstens eine, vorzugsweise im Wesentlichen quaderförmige, Ausnehmung (18) aufweist, in welche das wenigstens eine Profil (1) eingesetzt ist, vorzugsweise wobei das wenigstens eine Profil (1) durch das wenigstens eine Abdeckelement (2) an wenigstens zwei Seitenflächen (19, 20) abgedeckt ist.

9. Anordnung (15) nach einem der Ansprüche 1 bis 8, wobei das wenigstens eine Abdeckelement (2) zwei in Montagelage im Wesentlichen horizontale Außenränder (16, 17) aufweist, entlang welchen jeweils wenigstens ein Profil (1) nach einem der Ansprüche 1 bis 6 angeordnet ist.

10. Anordnung (15) nach einem der Ansprüche 1 bis 9, wobei die erste Gelenkachse (25) und die zweite Gelenkachse (27) im Wesentlichen orthogonal zueinander verlaufen.

11. Anordnung (15) nach einem der Ansprüche 1 bis 10, wobei die Anordnung (15) wenigstens ein Stockprofilkörper (29) zur Befestigung an der feststehenden Struktur (5) aufweist, bevorzugt wobei der wenigstens eine Stockprofilkörper (29) wenigstens eine Stockführungsschiene (30) zur Führung wenigstens eines Laufwagens (8) aufweist, besonders bevorzugt wobei die wenigstens eine, in einem Querschnitt im Wesentlichen C-förmige, Stockführungsschiene (30) im Wesentlichen parallel zur wenigstens einen Führungsschiene (7) des wenigstens einen Profils (1) angeordnet ist.

12. Anordnung (15) nach Anspruch 11, wobei der wenigstens eine Stockprofilkörper (29)
- wenigstens eine mittlere Dichtung (31) zur Anlage am wenigstens einen Profilkörper (6) des wenigstens einen Profils (1) aufweist, und/oder
- aus Aluminium und/oder wenigstens einen Kunststoff gebildet ist, und/oder
- wenigstens einen Stockträgerkörper (32), vorzugsweise aus wenigstens einem Kunststoff, aufweist, und/oder
- wenigstens ein äußeres, dem wenigstens einen Abdeckelement (2) zugewandtes Teilprofil (33) und wenigstens ein inneres Teilprofil (34) umfasst, vorzugsweise wobei die beiden Teilprofile (33, 34) über wenigstens einen Verbinder (35), vorzugsweise aus wenigstens einem Kunststoff, miteinander verbunden oder verbindbar sind, und/oder
- wenigstens eine Dämmung (36) aufweist.

13. Anordnung (15) nach einem der Ansprüche 11 bis 12, wobei die Anordnung (15) wenigstens eine Laibung (37, 38) aufweist, welche den wenigstens einen Stockprofilkörper (29) abdeckt, vorzugsweise wobei die wenigstens eine Laibung (37, 38) aus Aluminium und/oder wenigstens einem Kunststoff gebildet ist, und/oder wenigstens eine innere Dichtung (39) zur Anlage am wenigstens einen Profilkörper (6) des wenigstens einen Profils (1) aufweist.

14. Anordnung (15) nach einem der Ansprüche 1 bis 13, wobei die Anordnung (15) wenigstens eine feststehende Struktur (5) mit wenigstens einer Öffnung (40) aufweist, wobei das wenigstens eine Abdeckelement (2) zwischen einer Schließstellung, in welcher das Abdeckelement (2) die wenigstens eine Öffnung (40) im Wesentlichen abdeckt und einer Offenstellung, in welcher das wenigstens eine Abdeckelement (2) im Wesentlichen orthogonal von der wenigstens einen Öffnung (40) beabstandet ist, und vorzugsweise einer Verschiebestellung, in welcher das wenigstens eine Abdeckelement (2) seitlich versetzt gegenüber der wenigstens einen Öffnung (40) angeordnet ist, bewegbar gelagert ist, vorzugsweise wobei das wenigstens eine Abdeckelement (2) in der Schließstellung im Wesentlichen oberflächenbündig in der feststehenden Struktur (5) versenkt ist.

## Claims

1. An arrangement (15) comprising at least one profile (1) for at least one cover element (2), preferably for a window, for covering at least one opening (40) in a fixed structure (5), and at least one, preferably substantially quadrangular, cover element (2), the profile (1) comprising at least one interface (3) for fastening the at least one cover element (2) and at least one profile body (6) facing towards the fixed structure (5) in a mounted condition, wherein the at least one profile body (6) includes at least one guide rail (7), which is substantially C-shaped in a cross section, for guiding at least one running carriage (8), wherein the at least one cover element (2) is fastened to the at least one profile (1) via the at least one interface (3), wherein the arrangement (15) includes at least one, preferably more than one, guide device (21), wherein the at least one guide device (21) includes at least one running carriage (8), preferably having at least one roller body (4), for displaceably supporting in the at least one guide rail (7) of the profile (1), preferably in a longitudinal direction (22) of the at least one guide rail (7), and at least one support body (23) for fastening the at least one guide device (21) to the fixed structure (5), wherein the at least one running carriage (8) and the at least one support body (23) are connected to one another via at least one hinge lever mechanism (24), **characterized in that** the at least one hinge lever mechanism (24) includes at least two support levers (26) hingedly to one another via a first hinge axis (25), and at least two drive levers (28) hingedly to one another via a second hinge axis (27).

2. The arrangement (15) according to claim 1, wherein the at least one guide rail (7) is formed integrally in the at least one profile body (6), and/or is integrated in the form of at least one insert portion in the at least one profile body (6) .

3. The arrangement (15) according to claim 1 or 2, wherein the at least one profile body (6) is made of aluminum, preferably of an aluminum extruded profile, and/or of at least one plastic, and/or wherein the profile body (6) is designed as a hollow profile body.

4. The arrangement (15) according to one of the claims 1 to 3, wherein the profile (1) includes at least one outer seal (9) configured to bear against the fixed structure (5), preferably against a front-side thereof.

5. The arrangement (15) according to one of the claims 1 to 4, wherein the at least one interface (3)
- includes has at least one, preferably two, seal(s) (10), preferably made of silicone, and/or
- includes at least one support profile (11), preferably made of aluminum, for supporting the at least one cover element (2), and/or
- includes at least one, preferably materially-bonded, holding device (12), preferably in the form of a double-sided adhesive tape.

6. The arrangement (15) according to one of the claims 1 to 5, wherein the profile (1) includes at least one support structure (13) arranged between the at least one interface (3) and the at least one profile body (6), preferably wherein the at least one support structure (13) comprises at least one insulation (14), and/or is formed from at least one plastic.

7. The arrangement (15) according to one of the claims 1 to 6, wherein the at least one cover element (2) is a window, in particular comprising triple insulating glass.

8. The arrangement (15) according to one of the claims 1 to 7, wherein the at least one cover element (2) includes at least one, preferably substantially cuboid, recess (18) on at least one, preferably on two, outer edges (16, 17), into which the at least one profile (1) is inserted, preferably wherein the at least one profile (1) is covered by the at least one cover element (2) on at least two side surfaces (19, 20).

9. The arrangement (15) according to one of the claims 1 to 8, wherein the at least one cover element (2) has two outer edges (16, 17) which are substantially horizontal in the mounted position and along which at least one profile (1) according to one of claims 1 to 6 is arranged.

10. The arrangement (15) according to one of the claims 1 to 9, wherein the first hinge axis (25) and the second hinge axis (27) extend substantially orthogonally to one another.

11. The arrangement (15) according to one of the claims 1 to 10, wherein the arrangement (15) includes at least one frame profile body (29) for fastening to the fixed structure (5), preferably wherein the at least one frame profile body (29) includes at least one frame guide rail (30) for guiding at least one running carriage (8), preferably wherein the at least one frame guide rail (30), which is substantially C-shaped in cross section, is arranged substantially parallel to the at least one guide rail (7) of the at least one profile (1).

12. The arrangement (15) according to claim 11, wherein the at least one frame profile body (29)
- includes has at least one central seal (31) configured to bear against the at least one profile body (6) of the at least one profile (1), and/or
- is made of aluminum and/or at least one plastic, and/or
- includes at least one frame support body (32), preferably made of at least one plastic, and/or
- includes at least one outer partial profile (33) facing towards the at least one cover element (2), and at least one inner partial profile (34), preferably wherein the two partial profiles (33, 34) are connected or are configured to be connected to one another via at least one connector (35), preferably made of at least one plastic, and/or
- includes at least one insulation (36).

13. The arrangement (15) according to claims 11 to 12, wherein the arrangement (15) includes at least one reveal (37, 38) which covers the at least one frame profile body (29), preferably wherein the at least one reveal (37, 38) is formed from aluminum and/or at least one plastic, and/or includes at least one inner seal (39) configured to bear against the at least one profile body (6) of the at least one profile (1).

14. The arrangement (15) according to one of the claims 1 to 13, wherein the arrangement (15) includes at least one fixed structure (5) having at least one opening (40), wherein the at least one cover element (2) is mounted so as to be movable between a closed position, in which the cover element (2) substantially covers the at least one opening (40), and an open position, in which the at least one cover element (2) is spaced apart substantially orthogonally from the at least one opening (40), and preferably a displacement position, in which the at least one cover element (2) is arranged laterally offset with respect to the at least one opening (40), preferably wherein the at least one cover element (2), in the closed position, is recessed substantially flush with the surface in the fixed structure (5).

## Revendications

1. Ensemble (15) avec au moins un profilé (1) pour au moins un élément de recouvrement (2), de préférence pour une fenêtre, pour recouvrir au moins une ouverture (40) dans une structure fixe (5) et avec au moins un élément de recouvrement (2), de préférence sensiblement carré, comprenant au moins une interface (3) pour fixer l'au moins un élément de recouvrement (2) et au moins un corps de profilé (6) tourné vers la structure fixe (5) dans l'état monté, dans lequel l'au moins un corps de profilé (6) présente au moins un rail de guidage (7), sensiblement en forme de C dans une section transversale, pour guider au moins un chariot (8), dans lequel l'au moins un élément de recouvrement (2) est fixé sur l'au moins un profilé (1) par l'intermédiaire de l'au moins une interface (3), dans lequel l'ensemble (15) comprend au moins un, de manière préférée plus d'un, dispositif de guidage (21), dans lequel l'au moins un dispositif de guidage (21) présente au moins un chariot (8), de préférence avec au moins un corps de roulement (4), pour un support mobile dans l'au moins un rail de guidage (7) du profilé (1), de préférence dans une direction longitudinale (22) de l'au moins un rail de guidage (7), et au moins un corps porteur (23) pour la fixation de l'au moins un dispositif de guidage (21) sur la structure fixe (5), dans lequel l'au moins un chariot (8) et l'au moins un corps porteur (23) sont reliés l'un à l'autre par l'intermédiaire d'au moins un mécanisme de levier articulé (24), **caractérisé en ce que** l'au moins un mécanisme de levier articulé (24) présente au moins deux leviers porteurs (26) reliés entre eux de manière articulée par l'intermédiaire d'un premier axe d'articulation (25) et présente au moins deux leviers d'entraînement (28) reliés entre eux de manière articulée par l'intermédiaire d'un deuxième axe d'articulation (27).

2. Ensemble (15) selon la revendication 1, dans lequel l'au moins un rail de guidage (7) est réalisé en une seule pièce dans l'au moins un corps de profilé (6) et/ou est intégré sous la forme d'au moins une pièce d'insertion dans l'au moins un corps de profilé (6).

3. Ensemble (15) selon la revendication 1 ou 2, dans lequel l'au moins un corps de profilé (6) est formé d'aluminium, de préférence d'un profilé extrudé d'aluminium, et/ou d'au moins une matière plastique, et/ou dans lequel le corps profilé (6) est formé en tant que corps profilé creux.

4. Ensemble (15) selon l'une quelconque des revendications 1 à 3, dans lequel le profilé (1) présente au moins un joint d'étanchéité extérieur (9) en appui, de préférence frontal, sur la structure fixe (5).

5. Ensemble (15) selon l'une quelconque des revendications 1 à 4, dans lequel l'au moins une interface (3) présente
- au moins un, de préférence deux, joint(s) d'étanchéité (10), de préférence en silicone, et/ou
- au moins un profilé porteur (11), de préférence en aluminium, pour supporter l'au moins un élément de recouvrement (2), et/ou
- au moins un dispositif de maintien (12), de préférence à liaison de matière, de préférence sous la forme d'un ruban adhésif double face.

6. Ensemble (15) selon l'une quelconque des revendications 1 à 5, dans lequel le profilé (1) présente au moins une structure porteuse (13) qui est disposée entre l'au moins une interface (3) et l'au moins un corps de profilé (6), de préférence dans lequel l'au moins une structure porteuse (13) comprend au moins une isolation (14), et/ou est formée d'au moins une matière plastique.

7. Ensemble (15) selon l'une quelconque des revendications 1 à 6, dans lequel l'au moins un élément de recouvrement (2) est réalisé en tant que fenêtre, comprenant en particulier un triple verre isolant.

8. Ensemble (15) selon l'une quelconque des revendications 1 à 7, dans lequel l'au moins un élément de recouvrement (2) présente sur au moins un, de préférence sur deux, bord extérieur (16, 17) au moins un évidement (18), de préférence sensiblement de forme carrée, dans lequel l'au moins un profilé (1) est inséré, de préférence dans lequel l'au moins un profilé (1) est recouvert par l'au moins un élément de recouvrement (2) sur au moins deux surfaces latérales (19, 20).

9. Ensemble (15) selon l'une quelconque des revendications 1 à 8, dans lequel l'au moins un élément de recouvrement (2) présente deux bords extérieurs (16, 17) sensiblement horizontaux en position de montage, le long desquels au moins un profilé (1) est respectivement disposé selon l'une quelconque des revendications 1 à 6.

10. Ensemble (15) selon l'une quelconque des revendications 1 à 9, dans lequel le premier axe d'articulation (25) et le deuxième axe d'articulation (27) sont sensiblement orthogonaux l'un par rapport à l'autre.

11. Ensemble (15) selon l'une quelconque des revendications 1 à 10, dans lequel l'ensemble (15) présente au moins un corps profilé de montant (29) pour la fixation sur la structure fixe (5), de manière préférée dans lequel l'au moins un corps profilé de montant (29) présente au moins un rail de guidage de montant (30) pour le guidage d'au moins un chariot (8), de manière particulièrement préférée dans lequel l'au moins un rail de guidage de montant (30) en forme sensiblement de C dans une section transversale est disposé sensiblement parallèlement à l'au moins un rail de guidage (7) de l'au moins un profilé (1).

12. Ensemble (15) selon la revendication 11, dans lequel l'au moins un corps de profilé de montant (29)
- présente au moins un joint d'étanchéité central (31) pour l'appui sur l'au moins un corps de profilé (6) de l'au moins un profilé (1), et/ou
- est formé d'aluminium et/ou d'au moins une matière plastique, et/ou
- présente au moins un corps porteur de montant (32), de préférence en au moins une matière plastique, et/ou
- comprend au moins un profilé partiel extérieur (33) tourné vers l'au moins un élément de recouvrement (2) et au moins un profilé partiel intérieur (34), de préférence dans lequel les deux profilés partiels (33, 34) sont reliés ou peuvent être reliés entre eux par l'intermédiaire d'au moins un élément d'assemblage (35), de préférence en au moins une matière plastique, et/ou
- présente au moins une isolation (36).

13. Ensemble (15) selon l'une quelconque des revendications 11 à 12, dans lequel l'ensemble (15) présente au moins une embrasure (37, 38) qui recouvre l'au moins un corps de profilé de montant (29), de préférence dans lequel l'au moins une embrasure (37, 38) est formée d'aluminium et/ou d'au moins une matière plastique, et/ou présente au moins un joint d'étanchéité intérieur (39) pour l'appui sur l'au moins un corps de profilé (6) de l'au moins un profilé (1).

14. Ensemble (15) selon l'une quelconque des revendications 1 à 13, dans lequel l'ensemble (15) présente au moins une structure fixe (5) avec au moins une ouverture (40), dans lequel l'au moins un élément de recouvrement (2) est monté de manière à pouvoir être déplacé entre une position de fermeture, dans laquelle l'élément de recouvrement (2) recouvre sensiblement l'au moins une ouverture (40), et une position ouverte, dans laquelle l'au moins un élément de recouvrement (2) est sensiblement éloigné orthogonalement de l'au moins une ouverture (40), et de préférence dans une position de coulissement, dans laquelle l'au moins un élément de recouvrement (2) est disposé de manière décalée latéralement par rapport à l'au moins une ouverture (40), de préférence dans lequel l'au moins un élément de recouvrement (2) est encastré sensiblement à fleur de surface dans la structure fixe (5) dans la position de fermeture.
